# FASCICULE DE BREVET EUROPEEN

(11) **EP 1 707 713 B1**
(45) Date de publication et mention de la délivrance du brevet: **14.05.2008**
(21) Numéro de dépôt: 06290383.6
(22) Date de dépôt: 08.03.2006
(51) Int. Cl.: E05B 65/08, E05B 63/12, E05C 3/34

(54) **Dispositif de verrouillage pour porte, fenêtre ou porte-fenêtre battante**
Verriegelungsvorrichting für Pendel-tür, -fenster oder -fenstertür
Lock device for swinging door, window or French window

(30) Priorité: 08.03.2005 FR 0502321
(43) Date de publication de la demande: 04.10.2006
(73) Titulaire: Stremler, 80460 Ault (FR)
(72) Inventeur: Placette, Deniss, 76550 Hautot sur mer (FR)
(74) Mandataire: Kaspar, Jean-Georges

(56) Documents cités:
- DE-A1- 10 125 915
- FR-A- 1 162 406
- FR-A- 2 854 188
- GB-A- 191 216 285
- US-A- 1 933 865

## Description

L'invention est relative à un dispositif de verrouillage pour porte, fenêtre, ou porte-fenêtre battante.

L'invention est particulièrement utile dans son application aux portes, fenêtres, ou portes-fenêtres réalisées en menuiserie métallique par assemblage de profilés.

Le document US 1.933.865 décrit une serrure de porte correspondant au préambule de la revendication 1 principale.

Un premier but de l'invention est d'améliorer l'état de la technique connu, en fournissant un nouveau dispositif de verrouillage, de fabrication simple et économique, de sécurité à l'effraction améliorée, et d'utilisation sûre et ergonomique.

Un deuxième but de l'invention est d'assurer le verrouillage d'une fenêtre, porte, ou porte-fenêtre battante de la même manière que dans l'état de la technique connu.

L'invention a pour objet un dispositif de verrouillage pour porte, fenêtre ou porte-fenêtre battante, comportant en combinaison une conformation en champignon et deux organes pivotants aptes à coopérer avec ladite conformation en champignon, pour l'emprisonner lors de la fermeture du battant et la libérer lors de l'ouverture du battant, caractérisé en combinaison par le fait que la conformation en champignon est constituée sur un profilé apte à être monté dans un cadre fixe de menuiserie et par le fait que les organes pivotants sont constitués en profilés présentant chacun un chanfrein d'entrée.

Selon d'autres caractéristiques alternatives de l'invention :
- chaque organe pivotant vient de matière avec son axe de pivotement dans le cadre du battant ;
- chaque organe pivotant comporte une extrémité de coopération avec au moins un coin de blocage solidaire d'une pièce de blocage ;
- la pièce de blocage est montée sur un axe d'articulation en rotation et précontrainte par un ressort en position de verrouillage ;
- la pièce de blocage porte un élément coulissant de commande de la rotation de la pièce de blocage ;
- le coin de blocage solidaire d'une pièce de blocage est dégagé des organes pivotants par des moyens mis en coopération par la manoeuvre d'une béquille ou poignée ;
- le coin de blocage solidaire d'une pièce de blocage est dégagé des organes pivotants par des moyens mis en coopération par un panneton de barillet commandé par une clé ;
- l'élément coulissant de commande de la rotation est déplaçable entre trois positions, parmi lesquelles : la première position correspond au verrouillage du dispositif, la deuxième position correspond à l'ouverture du battant au moyen d'une béquille ou poignée, et la troisième position correspond à l'ouverture du battant au moyen d'une clef de commande de barillet;
- le dispositif comporte un élément apte à être solidarisé à une béquille ou poignée et apte à dégager directement ou indirectement les organes pivotants pour assurer le déverrouillage du dispositif.

L'invention sera mieux comprise grâce à la description qui va suivre, donnée à titre d'exemple non limitatif en référence aux dessins annexés dans lesquels :
- La figure 1 représente schématiquement, une vue en perspective assemblée d'un ensemble de menuiserie comportant un dispositif selon l'invention.
- La figure 2 représente schématiquement, une vue partielle en perspective d'un dispositif selon l'invention.
- La figure 3 représente schématiquement, une vue en section transversale d'une menuiserie fermée comportant un dispositif selon l'invention en position de verrouillage.
- La figure 4 représente schématiquement, une vue en section analogue à la figure 3, d'une menuiserie comportant un dispositif selon l'invention en position de déblocage par actionnement sur la béquille.
- La figure 5 représente schématiquement, une vue en section analogue aux figures 3 et 4, d'une menuiserie comportant un dispositif selon l'invention en position d'ouverture.
- La figure 6 représente schématiquement, une vue en section analogue aux figures 3 à 5, représentant une menuiserie en position ouverte comportant un dispositif selon l'invention en position de relâchement.
- la figure 7 représente schématiquement, une vue en section analogue aux figures 3 à 6, d'une menuiserie comportant un dispositif selon l'invention en cours de fermeture.
- La figure 8 représente schématiquement, une vue en perspective d'une menuiserie comportant un dispositif selon l'invention, avec enlèvement du palastre.

En référence aux figures 1 à 8, les éléments identiques ou fonctionnellement équivalents sont repérés par des chiffres de référence identiques.

Sur la figure 1, un cadre dormant 1 constitué par assemblage de profilés coopère avec un cadre battant 2 réalisé par assemblage de profilés, pour assurer la fermeture ou l'ouverture d'une fenêtre, porte ou porte-fenêtre battante.

Le cadre dormant 1 reçoit à demeure une conformation 3 en champignon coopérant avec des organes pivotants 4 et 5 du cadre battant 2.

De préférence, la conformation 3 en champignon est constituée par un profilé continu en forme de rail s'étendant sensiblement sur toute la hauteur du cadre fixe 1.

De préférence, les organes pivotants 4 et 5 sont constitués en profilés présentant chacun un chanfrein d'entrée apte à faire pivoter l'organe 4 ou 5 correspondant sous l'action de la conformation 3 en champignon.

Chaque organe pivotant 4 ou 5 est monté sur un axe de pivotement venant de préférence de matière avec le profilé 4 ou 5. Chaque axe de pivotement est monté prisonnier dans un logement correspondant du profilé constituant le montant vertical du cadre 2.

Un mécanisme est monté sur le palastre ou coffre pour le verrouillage et le déverrouillage du dispositif selon l'invention, par actionnement du cylindre 7 à barillet ou par manoeuvre de la poignée 8.

Les sections des pièces 3, 4 et 5 du dispositif selon l'invention sont similaires aux sections des pièces 3, 4 et 5 décrites dans la demande de brevet français FR 04.06109 non publiée à la date de dépôt de la présente demande.

Dans cette demande de brevet français FR 04.06109 non publiée à la date de dépôt de la présente demande, la conformation 3 en champignon coopère avec les organes pivotants 4 et 5, solidaires d'un cadre coulissant, tandis que l'objet de la présente demande concerne un système de verrouillage pour porte, fenêtre ou porte-fenêtre battante ou pivotante : de ce fait, la disposition des organes 3, 4 et 5 est perpendiculaire au plan du vantail, et non parallèle au plan du vantail comme dans la demande de brevet français FR 04.06109 non publiée à la date de dépôt de la présente demande.

Sur la figure 2, un coffre ou palastre 6 de dispositif selon l'invention porte une béquille 8 et un cylindre 7 de verrouillage.

Un assemblage mécanique est monté sur le coffre ou palastre 6 : cet assemblage mécanique présente une pièce de blocage 11, destinée à bloquer en position les organes pivotants 4 et 5, un bloc 12 de montage du cylindre 7, une commande 13, un axe 14 d'articulation de la pièce 11 de blocage, un panneton 15 de barillet 7, une gorge 16 d'actionnement destinée à être déplacée par le panneton 15 du cylindre 7, et des ressorts appropriés de maintien en position.

Selon l'invention, la poignée 8 permet d'actionner un élément 9 de manoeuvre, tandis que la pièce de blocage 11 porte un élément 10 apte à coulisser entre deux positions pour coopérer avec l'élément 9 et provoquer ou non la rotation de l'élément de blocage 11.

L'élément 9 de manoeuvre solidaire de la poignée 8 porte de préférence une extrémité bombée ou au moins partiellement sphérique, et l'élément 10 coopérant présente de préférence une conformation en languette portant une partie au moins partiellement sphérique destinée à coopérer avec la partie sphérique de l'élément 9 de manoeuvre.

Lors de la coopération des deux parties bombées ou au moins partiellement sphériques, la pièce de blocage 11 est soumise à une action de pivotement à l'encontre de ressorts 1 la, pour libérer les organes 4 et 5.

Sur la figure 3, la béquille 8 est en position de repos. La languette 10 et l'élément 9 solidaires de la béquille 8 ne coopèrent pas, tandis que le ressort 11a applique le coin B de blocage de la pièce 11 de blocage entre les organes pivotants 4 et 5 pour emprisonner le rail 3 en forme de champignon et assurer le verrouillage de la porte.

Sur la figure 4, l'actionnement de la béquille 8 provoque la coopération des extrémités ou protubérances de l'élément 9 et de la languette 10. La languette 10 repoussée vers l'intérieur fait pivoter l'élément de blocage 11 à l'encontre du ressort 11a pour dégager le coin B de blocage et libérer les organes pivotants 4 et 5, de manière à permettre leur pivotement dans le montant profilé du cadre battant 2.

Sur la figure 5, la traction sur la poignée de manoeuvre 8 provoque le pivotement des organes pivotants 4 et 5 et permet l'ouverture du battant 2. L'actionnement de la béquille 8 reste maintenu et la languette 10 reste repoussée vers l'intérieur en maintenant l'élément de blocage 11 à l'encontre du ressort 11a pour dégager le coin B de blocage des organes pivotants 4 et 5.

Sur la figure 6, le relâchement de la béquille 8 dégage les éléments 9 et 10 et permet le pivotement de la pièce de blocage 11 précontrainte par le ressort 11 a. Le coin B de blocage vient se positionner contre les extrémités arrière des organes de manoeuvre 4 et 5, en maintenant ainsi les organes 4 et 5 en position écartée.

Sur la figure 7, le début de fermeture du battant 2, s'effectue par simple poussée. Les chanfreins d'entrée des organes pivotants 4 et 5 coopèrent avec le rail 3 en champignon pour permettre leur alignement ; puis, la poursuite de l'entraînement de la tête du champignon dans les organes pivotants 4 et 5 provoque leur rotation, de manière à emprisonner la tête du champignon entre les organes pivotants 4 et 5. Le pivotement des organes pivotants 4 et 5 autour de leur axe vertical dégage un espace permettant l'insertion du coin B de blocage entre les organes pivotants 4 et 5, de manière à revenir à la position représentée et décrite en référence à la figure 3.

On peut ainsi claquer le battant 2, de manière à provoquer sa fermeture automatique par insertion du coin de blocage précontraint par le ressort 11 a entre les organes pivotants 4 et 5 ; ou, alternativement, on peut fermer le battant 2 en douceur en actionnant la poignée 8, de manière à retenir le coin de blocage B avant de relâcher la béquille 8 pour permettre l'insertion du coin de blocage B entre les organes pivotants 4 et 5.

En référence à la figure 8, on va décrire le fonctionnement du dispositif selon l'invention, en utilisant un verrouillage ou un déverrouillage par clé.

Un avantage essentiel de l'invention est en effet de permettre l'utilisation du dispositif de manière connue, en reprenant les fonctions habituelles d'une serrure, c'est-à-dire en ouvrant le vantail 2 grâce à la béquille ou poignée 8, ou alternativement grâce au cylindre 7 à barillet.

Lorsqu'on utilise le cylindre 7 pour verrouiller ou déverrouiller le battant 2, le panneton 15 de cylindre repousse la gorge 16 pour libérer la commande 13 et permettre la translation verticale de cette commande.

L'élément 10 coulissant verticalement est à son tour entraîné verticalement par la commande 13, de sorte que son extrémité protubérante vient au contact de la forme coopérante de l'élément 9 solidaire de la béquille 8, de manière à faire pivoter l'élément de blocage 11 autour de l'axe 14 et de manière à dégager le coin B de blocage en permettant ainsi le pivotement des organes pivotants 4 et 5.

La position de la languette 10 définit ainsi l'état de la serrure.

En position entièrement rétractée, ou position basse, l'action sur la poignée 8 ne provoque pas de coopération entre l'élément 9 et la languette 10, de sorte que le battant 2 reste verrouillé du fait du blocage du coin B entre les organes pivotants 4 et 5 emprisonnant le rail 3 en champignon.

Lorsque la languette 10 est en position intermédiaire, l'action sur la poignée 8 provoque la coopération des éléments 9 et 10 et le pivotement de la pièce 11 de blocage, en déverrouillant ainsi le battant 2.

Lorsque la languette 10 est déplacée au moyen du panneton 15 en position haute, elle coopère par contact avec l'élément 9 et provoque le pivotement de la pièce de blocage 11, de sorte que les organes pivotants 4 et 5 sont libérés, en permettant ainsi l'ouverture de la porte. Ce mode de fonctionnement est généralement appelé par les spécialistes « rappel du demi-tour à la clé », par analogie avec le fonctionnement du déverrouillage d'un pêne demi-tour au moyen d'une clé dans les serrures de type connu.

L'invention décrite en référence à un mode de réalisation particulier n'y est nullement limitée, mais couvre au contraire toute modification de forme et toute variante de réalisation dans le cadre et l'esprit de l'invention.

Ainsi, les éléments 9 et 10 de coopération peuvent adopter toute autre forme assurant le pivotement de la pièce de blocage 11 à l'encontre d'un ressort de rappel 11 a. En particulier, les éléments 9 et 10 peuvent présenter des protubérances en coin ou en prisme à sommet arrondi, ou toute autre forme similaire. De même, le déplacement des éléments 9 et 10 peut s'effectuer par combinaison de deux translations, d'une rotation et d'une translation, ou de deux rotations.

## Revendications

1. Dispositif de verrouillage pour porte, fenêtre ou porte-fenêtre battante, comportant en combinaison une conformation (3) en champignon et deux organes (4, 5) pivotants aptes à coopérer avec ladite conformation (3) en champignon, pour l'emprisonner lors de la fermeture du battant (2) et la (3) libérer lors de l'ouverture du battant (2), **caractérisé en** combinaison par le fait que la conformation (3) en champignon est constituée sur un profilé apte à être monté dans un cadre fixe (1) de menuiserie et par le fait que les organes pivotants (4, 5) sont constitués en profilés présentant chacun un chanfrein d'entrée.

2. Dispositif selon la revendication 1, **caractérisé par le fait que** chaque organe pivotant (4 ou 5) vient de matière avec son axe de pivotement dans le cadre (2) du battant.

3. Dispositif selon la revendication 1 ou 2, **caractérisé par le fait que** chaque organe pivotant (4 ou 5) comporte une extrémité de coopération avec au moins un coin (B) de blocage solidaire d'une pièce (11) de blocage.

4. Dispositif selon la revendication 3, **caractérisé par le fait que** la pièce (11) de blocage est montée sur un axe (14) d'articulation en rotation et précontrainte par un ressort (11a) en position de verrouillage.

5. Dispositif selon la revendication 4, **caractérisé par le fait que** la pièce (11) de blocage porte un élément (10) coulissant de commande de la rotation de la pièce (11) de blocage.

6. Dispositif selon la revendication 3 ou la revendication 4, **caractérisé par le fait que** le coin (B) de blocage solidaire d'une pièce (11) de blocage est dégagé des organes pivotants (4 et 5) par des moyens (9, 10) mis en coopération par la manoeuvre d'une béquille ou poignée (8).

7. Dispositif selon la revendication 3 ou la revendication 4, **caractérisé par le fait que** le coin (B) de blocage solidaire d'une pièce (11) de blocage est dégagé des organes pivotants (4 ou 5) par des moyens (9, 10) mis en coopération par un panneton (15) de barillet commandé par une clé.

8. Dispositif selon la revendication 5, **caractérisé par le fait que** l'élément (10) coulissant de commande de la rotation est déplaçable entre trois positions, parmi lesquelles : la première position correspond au verrouillage du dispositif, la deuxième position correspond à l'ouverture du battant (2) au moyen d'une béquille ou poignée (8), et la troisième position correspond à l'ouverture du battant (2) au moyen d'une clef de commande de barillet (15).

9. Dispositif selon l'une quelconque des revendications 1 à 8, **caractérisé par le fait que** le dispositif comporte un élément (9) apte à être solidarisé à une béquille ou poignée (8) et apte à dégager directement ou indirectement les organes pivotants (4 et 5) pour assurer le déverrouillage du dispositif.

## Claims

1. A locking device for a swinging door, window or french window, comprising in combination a mushroom rail (3) and two pivoting elements (4, 5) designed to cooperate with the said mushroom rail (3) to capture it on closing the door leaf (2) and release it (3) on opening the door leaf (2), **characterised in** combination **in that** the mushroom rail (3) is formed on a profile designed to be mounted in a fixed joinery frame (1) and **in that** the pivoting elements (4, 5) comprise profiles each having a leading chamfer.

2. The device according to claim 1, **characterised in that** each pivoting element (4 or 5) is integral with its pivot axis in the frame (2) of the door leaf.

3. The device according to claim 1 or 2, **characterised in that** each pivoting element (4 or 5) comprises an end for cooperating with at least one locking wedge (B) attached to a locking element (11).

4. Device according to claim 3, **characterised in that** the locking element (11) is mounted rotatably on a hinge pin (14) and is prestressed by a spring (11a) in locking position.

5. Device according to claim 4, **characterised in that** the locking element (11) supports a sliding element (10) for controlling the rotation of the locking element (11).

6. Device according to claim 3 or claim 4, **characterised in that** the locking wedge (B) attached to a locking element (11) is released from the pivoting elements (4 and 5) by means (9, 10) moved into cooperation by manoeuvring a lever or door handle (8).

7. Device according to claim 3 or claim 4, **characterised in that** the locking wedge (B) attached to a locking element (11) is released from pivoting elements (4 or 5) by means moved into cooperation by a cylinder bit (15) controlled by a key.

8. The device according to claim 5, **characterised in that** the sliding element (10) for controlling rotation can be moved between three positions, including: the first position corresponding to the locking of the device, the second position corresponding to the opening of the door leaf (2) by means of a lever or door handle (8), and the third position corresponding to the opening of the door leaf (2) by means of a cylinder control key (15).

9. Device according to any one of claims 1 to 8, **characterised in that** the device comprises an element (9) designed to be attached to a lever or door handle (8) and designed to release directly or indirectly the pivoting elements (4 and 5) to ensure the unlocking of the device.

## Patentansprüche

1. Verriegelungsvorrichtung für Schwingtüre, Schwingfenster oder Schwingverandatür, aufweisend in Kombination eine pilzförmige Gestaltung (3) und zwei Schwenkorgane (4, 5), die mit der pilzförmigen Gestaltung (3) zusammenwirken können, um sie beim Schließen des Flügels (2) festzusetzen und sie beim Öffnen des Flügels (2) freizugeben, in Kombination **dadurch gekennzeichnet, daß** die pilzförmige Gestaltung aus einem Profil besteht, das in einem festen Fenster- bzw. Tür- Rahmen (1) angebracht werden kann, und daß die Schwenkorgane (4, 5) aus Profilen bestehen, die jeweils eine Eingangsfase aufweisen.

2. Vorrichtung nach Anspruch 1, **dadurch gekennzeichnet, daß** jedes Schwenkorgan (4 oder 5) einstückig mit der Schwenkachse in dem Rahmen (2) des Flügels ausgebildet ist.

3. Vorrichtung nach Anspruch 1 oder 2, **dadurch gekennzeichnet, daß** jedes Schwenkorgan (4 oder 5) ein Ende zum Zusammenwirken mit wenigstens einem Arretierungswinkel (B) aufweist, der mit einem Arretierungsteil (11) fest verbunden ist.

4. Vorrichtung nach Anspruch 3, **dadurch gekennzeichnet, daß** das Arretierungsteil (11) an einem Drehgelenkachse (14) angebracht und durch eine Feder (11a) in Verriegelungsposition vorgespannt ist.

5. Vorrichtung nach Anspruch 4, **dadurch gekennzeichnet, daß** das Arretierungsteil (11) ein Gleitelement (10) zum Steuern der Drehung des Arretierungsteils (11) trägt.

6. Vorrichtung nach Anspruch 3 oder Anspruch 4, **dadurch gekennzeichnet, daß** der mit einem Arretierungsteil (11) fest verbundene Arretierungswinkel (B) von den Schwenkorganen (4 und 5) durch Mittel (9, 10) gelöst wird, die durch die Betätigung einer Klinke oder eines Griffs (8) zum Zusammenwirken gebracht werden.

7. Vorrichtung nach Anspruch 3 oder Anspruch 4, **dadurch gekennzeichnet, daß** der mit einem Arretierungsteil (11) fest verbundene Arretierungswinkel (B) von den Schwenkorganen (4 und 5) durch Mittel (9, 10) gelöst wird, die durch einen von einem Schlüssel betätigten Schlüsselbartzylinder (15) zum Zusammenwirken gebracht werden.

8. Vorrichtung nach Anspruch 5, **dadurch gekennzeichnet, daß** das Gleitelement (10) zum Steuern der Drehung zwischen drei Positionen verschiebbar ist, wobei die erste Position der Verriegelung der Vorrichtung die zweite Position dem Öffnen des Flügels (2) mittels einer Klinke oder eines Griffs (8) entspricht und die dritte Position dem Öffnen des Flügels (2) mittels eines Schlüssels zum Betätigen des Türschließzylinders (15) entspricht.

9. Vorrichtung nach einem der Ansprüche 1 bis 8, **dadurch gekennzeichnet, daß** die Vorrichtung ein Element (9) aufweist, das mit einer Klinke oder einem Griff (8) verbunden werden kann und direkt oder indirekt die Schwenkorgane (4 und 5) lösen kann, um die Entriegelung der Vorrichtung zu gewährleisten.
